# EUROPÄISCHE PATENTSCHRIFT

(11) **EP 1 136 420 B1**
(45) Veröffentlichungstag und Bekanntmachung des Hinweises auf die Patenterteilung: **18.05.2005**
(21) Anmeldenummer: 01250044.3
(22) Anmeldetag: 09.02.2001
(51) Int. Cl.: B66C 23/50, B66C 9/10, B61F 5/14, B61F 5/24

(54) **Fahrgestell für einen schienengebundenen Mobilkran**
Chassis for a railbounded mobile crane
Châssis pour une grue mobile de chemin de fer

(30) Priorität: 13.03.2000 DE 10013228
(43) Veröffentlichungstag der Anmeldung: 26.09.2001
(73) Patentinhaber: Gottwald Port Technology GmbH, 40597 Düsseldorf (DE)
(72) Erfinder: Birr, Jürgen, Dipl.-Ing., 40764 Langenfeld (DE); Richter, Peter, Dipl.-Ing., 50126 Bergheim (DE)
(74) Vertreter: Moser, Jörg Michael, Dipl.-Ing.

(56) Entgegenhaltungen:
- DD-A- 200 873
- DE-A- 3 704 704
- DE-A- 4 142 270
- GB-A- 2 100 208

## Beschreibung

Die Erfindung betrifft einen schienengebundenen Mobilkran umfassend ein Fahrgestell, mit einem Unterwagen und einem darauf zusammen mit einem Gegengewicht und einem Ausleger um eine vertikale Achse schwenkbar angeordneten Oberwagen, sowie mit mehreren am Unterwagen gelagerten Drehgestellen, in denen die auf den Fahrschienen abrollenden Radsätze kurvengängig in Fahrwerksrahmen gelagert sind, wobei an den Drehgestellen mit Gleitflächen nach oben weisende Gleitplatten vorgesehen sind, die mit gegenüberliegenden, am Unterwagen beidseitig der Fahrzeuglängsachse und im vorderen wie hinteren Bereich des Fahrzeuges vorgesehenen Gleitflächen gepaart sind, zwischen denen und den am Drehgestell vorgesehenen Gleitplatten bei der Gleisfahrt des Mobilkranes ein solches Spiel vorhanden ist, dass die gepaarten Gleitflächen bedarfsweise ohne Behinderung der Drehung der Drehgestelle aufeinandergleitend die Kipplasten von Unter- und Oberwagen aufnehmen.

Schienengebundene Mobilkrane sind in der Regel so konzipiert, dass beim Manipulieren von Lasten auf oder neben dem Gleis Abstützungen seitlich des Mobilkranes ausgefahren werden, mit denen das Gewicht des ausgeschwenkten Auslegers und/oder der daran hängenden Last aufgenommen werden. Häufig besteht aber auch der Wunsch oder die Notwendigkeit, beispielsweise wenn die Platzverhältnisse ein Ausfahren der Abstützungen nicht ermöglichen, bei freistehendem, d.h. auf den Rädern stehenden Mobilkran Lasten zu manipulieren. In diesen Fällen kommt es oftmals in bestimmten Arbeitsbereichen zu unerwünschten Schwankungen der Last, die dadurch entstehen, dass der auf den Drehgestellen gelagerte Unterwagen nicht kippstabil ist.

Es ist bekannt und üblich, die aus Fahrzeugbewegungen entstehenden Kippkräfte auf Gleitplatten abzufangen, die beidseitig der Längsachse des Fahrzeuges am Drehgestell angeordnet sind und die sich an am Unterwagen vorgesehenen Gleitflächen abstützen. Mit den Gleitplatten werden die Drehlager der Drehgestelle von den Kippkräften entlastet, da die Gleitplatten in der Lage sind, selbst hohe Kräfte sicher aufzunehmen. Allerdings ist es erforderlich, zwischen den aufeinandergleitenden Flächen ein ausreichendes Spiel von beispielsweise vier ± 0,5 mm vorzusehen, damit eine freie Bewegung zwischen Drehgestell und Unterwagen auch dann möglich ist, wenn Gleislagefehler oder Neigungswechsel im Gleis vorliegen, oder um Unebenheiten auszugleichen und die Fahrzeugräder frei im Gleis zu führen. Würde dieses Spiel nicht vorhanden sein, so könnte eine starre Einspannung zum Blockieren des Drehgestells und damit zur Entgleisungsgefahr für das Schienenfahrzeug führen.

Die beschriebene freie Bewegbarkeit, also das Spiel zwischen den Gleitflächen zwischen Unterwagen und Drehgestell kann aber gerade bei Kranarbeiten mit nicht abgestützten Mobilkranen zu Pendelbewegungen des Unter- und Oberwagens und damit des Auslegers führen, so dass die anhängende Last nicht mehr sicher geführt werden kann. Das Schwanken des Auslegers wird noch dadurch verstärkt, dass der in Eisenbahnfahrzeugen häufig vorgesehene automatische Neigungsausgleich versucht, den Pendelbewegungen des Kranunterwagens entgegenzuwirken und dadurch ungewollt zum Aufschaukeln der Pendelbewegung führt.

Aus der GB-A-2 100 208 ist es bekannt, in Abhängigkeit von der Schwenkstellung des Auslegers um dessen vertikale Schwenkachse beim Arbeitseinsatzes des Mobilkranes eine Anzahl oder alle am Drehgestell vorgesehenen Gleitplatten anhebbar und absenkbar auszugestalten und zum Ausschalten des für die Gleisfahrt unabdingbaren Spiels jeweils gegen die am Unterwagen vorgesehenen Gleitflächen anzupressen. Sie entspricht dem Oberbegriff des unabhängigen Anspruchs 1.

Aufgabe der Erfindung ist es, ausgehend von den vorbeschriebenen Problemen und Nachteilen beim Stand der Technik, das Fahrgestell des schienengebundenen Mobilkrans so auszugestalten, das das schädliche Pendeln des Ober- und Unterwagens während der freistehenden Lastarbeit des Mobilkranes ausgeschaltet wird.

Kern der vorgeschlagenen Lösung ist es, während des Arbeitseinsatzes des auf Rädern freistehenden Mobilkranes mindestens das Spiel zwischen einzelnen Gleitplatten auf Null zu reduzieren, so dass die schädlichen Schwankungen von Unter- und Oberwagen sowie Ausleger vermieden werden. Dazu sind ausgewählte Gleitplatten klemmbar, wobei gegebenenfalls beachtet werden sollte, dass das Gleitstückspiel auf der der Last abgewandten Seite erhalten bleibt, um die Sicherheit gegen Entgleisen zu gewährleisten, wenn mit dem unabgestützen Kran Lasten verfahren werden. Hierzu sind gegeneinander bewegbare Keilflächen an zwei zwischen dem Drehgestell und dem Unterwagen vorgesehenen, aufeinander zu- und voneinander wegbewegbaren Keilen angeformt.

Vorzugsweise kann das Anheben und Absenken der jeweiligen Gleitplatte bzw. eines darunter angeordneten Gleitplattenträgers über die horizontal relativ gegeneinanderbewegbaren Keilflächen erfolgen, deren Neigungswinkel derartig gestaltet ist, dass sich unter Last Selbsthemmung einstellt. Mit einem Keil lassen sich die geringen Hubwege zum Ausgleich des Spiels zwischen den Gleitplatten und Gleitflächen leicht realisieren, wobei die Keile so flach ausgebildet werden, dass eine Selbsthemmung zu erreichen ist.

Die gegeneinander bewegbaren Keilflächen können nach einem Merkmal der Erfindung an mindestens einem querverschiebbaren Keil und an der Rückseite der Gleitplatten bzw. eines Gleitplattenträgers angeformt sein.

Vorzugsweise erfolgt nach einem weiteren Merkmal der Erfindung die Bewegung jedes verschiebbaren Keiles druckmittelbetätigt. Diese Art Antrieb ermöglicht eine Fernbetätigung der Keile und damit das Anheben der Gleitplatte zum Reduzieren des Gleitplattenspiels auf Null ohne manuellen Eingriff. Die Anordnung der Kolben-Zylindereinheiten zum Betätigen der Keile ist vorzugsweise so gewählt, dass bei Schließrichtung des Gleitplattenspiels die kleine Kraft und beim Lösen die größeren Kraft aufgebracht wird.

Schließlich wird vorgeschlagen, die Anpresskraft der miteinander gepaarten Gleitplatten zu regeln und die Kraft so zu minimieren, dass das Spiel Null ist, ohne dass große Klemmkräfte entstehen.

Ein Ausführungsbeispiel der Erfindung ist in der Zeichnung dargestellt und wird nachfolgend beschrieben. Es zeigt:
- Figur 1: einen grob schematischen Querschnitt durch einen Mobilkran,
- Figur 2: die Funktionsweise der Keilflächen in Zusammenwirkung mit den Gleitflächen,
- Figur 3: der Mobilkran nach Figur 1 ohne Spiel zwischen den Gleitflächen, und
- Figur 4: die mit den Keilflächen geklemmten Gleitflächen in schematischer Darstellung
- Figur 5: Draufsicht auf den Mobilkran in schematischer Darstellung.

In Figur 1 ist in grob schematischer Darstellung ein Querschnitt durch einen Mobilkran 1 gezeichnet, der aus dem Unterwagen 2, dem Oberwagen 3, dem Drehgestell 4 und dem Fahrwerk 5 mit den Rädern 6 besteht. Auf dem Oberwagen 3 ist der mit 7 bezeichnete Ausleger des Mobilkranes erkennbar. Ebenfalls erkennbar in Figur 1 ist, dass beidseitig des Drehlagers 8 des Drehgestelles 4 jeweils am Drehgestell 4 Gleitplatten 9b vorgesehen, die mit Gleitflächen 9a am Unterwagen 2 gepaart sind. Zwischen den Gleitflächen der Gleitplatten 9b am Drehgestell 4 und den Gleitflächen 9a am Unterwagen 2 ist ein Spiel belassen, das in Figur 1 mit X bezeichnet ist.

Das Drehgestell 4 kann sich gegenüber dem Unterwagen 2 um die senkrechte Achse 10 frei drehen und damit der Kurvenfahrt angleichen. Kippbewegungen des Unterwagens 2 und des Oberwagen 3 gegenüber dem Fahrwerk 5 werden durch Aneinanderlegen der Gleitflächen der Gleitplatte 9b und der Gleitfläche 9a aufgefangen, so dass das Drehlager 8 von Kippbewegungen weitgehend frei bleibt.

In Figur 2 ist schematisch dargestellt, wie in erfindungsgemäßer Weise das Spiel zwischen der oberen Gleitfläche 9a und der unteren Gleitplatte 9b gegen Null geführt werden kann. In Figur 2 ist erkennbar das Spiel X vorhanden. Die untere Gleitplatte 9b ist auf ihrer der Gleitfläche abgewandten Seite doppelkeilförmig gestaltet, wobei die Gleitplatte 9b im mittleren Bereich am dicksten ist und die Keilflächen die Gleitplatte 9b zu den Enden hin abflachen. Auf diese Weise entstehen die zwei gegeneinander geneigte Keilflächen 11 a und 11b, denen die Keilflächen 12a und 12b spiegelbildlich gegenüber liegen, die an einem Zwischenstück 12 am Drehgestell 4 angeformt sind. Zwischen den Keilflächen 11a und 12a sowie 11b und 12b sind entsprechend geformte Keile 13a und 13b eingeschoben, die mit ihrer verjüngten Seite nach innen zeigen. Die Keile 13a und 13b sind druckmittelbetrieben aufeinander zu- und voneinander wegbewegbar, wobei die Keilflächen der Keile 13a und 13b gepaart mit den Keilflächen 11a und 11b der unteren Gleitplatte 9b bzw. mit den Keilflächen 12a und 12b des Zwischenstückes 12 ein Anheben der Gleitplatte 9b solange bewirken, bis das Spiel X gegen Null reduziert ist. Die Kolben-Zylindereinheit 14 zum Antrieb der Keile 13a und 13b ist schematisch angedeutet.

In Figur 3 ist der Mobilkran 1 ebenfalls grob schematisch im Querschnitt dargestellt, wobei hier das Spiel X zwischen den Gleitplatten 9b und den Gleitflächen 9a nicht mehr vorhanden ist. Dementsprechend sind die Keile 13a und 13b mit Hilfe der Kolbenzylindereinheit 14 gegeneinander gefahren (s. Figur 4), so dass sich die untere Gleitplatte 9b gegen die Gleitfläche 9a angehoben hat. Ein Kippen des Mobilkranes 1 wird nunmehr spielfrei verhindert, wobei die Größe der Anpaßkraft der Gleitplatte 9b, gegen die Gleitflächen 9a variierbar ist.

In Figur 5 ist in einer Draufsicht auf den Mobilkran 1 schematisch dargestellt, welche der hier zur Unterscheidung mit A, B, C und D bezeichneten Gleitplatten des Mobilkranes 1 bei welcher Auslegerstellung angehoben werden, um das vorhandene Spiel gegen Null zu reduzieren. Die nebenstehende Legende beschreibt die jeweiligen anzuhebenden Gleitplatten. Erkennbar ist, dass bei einer Stellung des Auslegers 7 zwischen 0° und 80° von den vier mit A, B, C und D bezeichneten Gleitplatten nur die Gleitplatten A und B durch Verschieben der Keile gegeneinander angehoben werden. Das Spiel zwischen den Gleitplatten und Gleitflächen C und D bleibt erhalten. Bei Winkelstellungen zwischen 80° und 100° sowie zwischen 260° und 280° werden alle vier Gleitplatten angehoben, also spielfrei gemacht. Im Winkelbereich zwischen 100° und 180° sowie 180° bis 260° bleiben die Gleitplatten A und B frei, also spielbehaftet, während die Gleitplatten C und D durch Anheben blockiert werden. Im Bereich zwischen 280° und 360° bleiben die Gleitplatten C und D frei, während A und B blockiert werden.

## Patentansprüche

1. Schienengebundener Mobilkran (1) umfassend ein Fahrgestell mit einem Unterwagen (2) und einem darauf zusammen mit einem Gegengewicht und einem Ausleger (7) um eine vertikale Achse schwenkbar angeordneten Oberwagen (8), sowie mit mehreren am Unterwagen (2) gelagerten Drehgestellen (4), in denen die auf den Fahrschienen abrollenden Radsätze (5, 6) kurvengängig in Fahrwerksrahmen gelagert sind, wobei an den Drehgestellen (4) mit Gleitflächen nach oben weisende Gleitplatten (9b) vorgesehen sind, die mit gegenüberliegenden, am Unterwagen (2) beidseitig der Fahrzeuglängsachse und im vorderen wie hinteren Bereich des Fahrzeuges vorgesehenen Gleitflächen (9a) gepaart sind, zwischen denen und den am Drehgestell (4) vorgesehenen Gleitplatten (9b) bei der Gleisfahrt des Mobilkranes (1) ein solches Spiel vorhanden ist, dass die gepaarten Gleitflächen bedarfsweise ohne Behinderung der Drehung der Drehgestelle (4) aufeinandergleitend die Kipplasten von Unter- und Oberwagen aufnehmen,
wobei in Abhängigkeit von der Schwenkstellung des Auslegers (7) um dessen vertikale Schwenkachse (15) beim Arbeitseinsatzes des Mobilkranes (1) eine Anzahl oder alle am Drehgestell (4) vorgesehenen Gleitplatten (9b) anhebbar und absenkbar sind und zur Ausschalten des für die Gleisfahrt unabdingbaren Spiels (X) jeweils gegen die am Unterwagen vorgesehenen Gleitflächen (9a) pressbar sind, wobei das Anheben und Absenken der jeweiligen Gleitplatte (9b) bzw. eines Gleitplattunträgers über zusammenwirkende Keilflächen (11a, 11b, 12a, 12b) erfolgt,
**dadurch gekennzeichnet,**
**dass** gegeneinanderbewegbare Keilflächen (11a,11b,12a,12b) an zwei zwischen dem Drehgestell (4) und dem Unterwagen (2) vorgesehenen, aufeinander zu- und voneinander wegbewegbaren Keilen (13a,13b) angeformt sind.

2. Mobilkran nach Anspruch 1,
**dadurch gekennzeichnet,**
**dass** das Anheben und Absenken der jeweiligen Gleitplatte (9b) bzw. eines Gleitplattenträgers über die relativ horizontal gegeneinanderbewegbaren Keilflächen (11a, 11b, 12a, 12b) erfolgt, deren Neigungswinkel derartig gestaltet ist, dass sich unter Last Selbsthemmung einstellt.

3. Mobilkran nach Anspruch 1 und 2,
**dadurch gekennzeichnet,**
**dass** die gegeneinanderbewegbaren Keilflächen (11a, 11b, 12a, 12b) an mindestens einem querverschiebbaren Keil (13) und an der Rückseite der Gleitplatten (9b) bzw. eines Gleitplattenträgers angeformt sind.

4. Mobilkran nach Anspruch 3,
**dadurch gekennzeichnet,**
**dass** die Bewegung jedes verschiebbaren Keiles (13a, 13b) druckmittelbetätigt (14) erfolgt.

5. Mobilkran nach Anspruch 1 bis 4,
**dadurch gekennzeichnet,**
**dass** die Anpresskraft der Gleitplatten (9b bzw. A, B, C, D) durch Veränderung der auf die Keilflächen (11a,11b,12a,12b) wirkenden Keilkräfte steuerbar ist.

## Claims

1. Rail-bome mobile crane (1) comprising an undercarriage having a lower carriage (2) and an upper carriage (8) disposed thereon together with a counterweight and a jib (7) so as to be able to pivot about a vertical axis, as well as having a plurality of bogies (4) mounted on the lower carriage (2), in which bogies the sets of wheels (5, 6) rolling on the rails are mounted in the travelling mechanism frame so as to negotiate curves, wherein sliding plates (9b) are provided on the bogies (4), which are directed upwards with sliding surfaces and are paired with opposite sliding surfaces (9a) provided on the lower carriage (2) on both sides of the vehicle longitudinal axis and in the front and rear region of the vehicle, wherein as the mobile crane (1) travels on the track, an amount of clearance is provided between the opposite sliding surfaces (9a) and the sliding plates (9b) provided on the bogie (4), said clearance being such that the paired sliding surfaces, sliding one above the other as required without impairing the rotation of the bogies (4), absorb the tilting loads of the lower and upper carriage,
wherein in dependence upon the pivoting position of the jib (7) about its vertical pivot axis (15) when the mobile crane (1) is being used, a certain number or all of the sliding plates (9b) provided on the bogie (4) can be lifted and lowered and can each be pressed against the sliding surfaces (9a) provided on the lower carriage in order to eliminate the clearance (X) which is indispensable for travel on the track,
wherein the respective sliding plate (9b) or a sliding plate carrier are lifted and lowered via co-operating wedge surfaces (11a, 11b, 12a, 12b),
**characterised in that**
wedge surfaces (11a, 11b, 12a, 12b) which can be moved with respect to each other are integrally formed on two wedges (13a, 13b) which are provided between the bogie (4) and the lower carriage (2) and can be moved towards each other and away from each other.

2. Mobile crane as claimed in Claim 1, **characterised in that** the respective sliding plate (9b) or a sliding plate carrier are lifted and lowered via the wedge surfaces (11a, 11b, 12a, 12b) which can be moved with respect to each other in a relatively horizontal manner, the inclination angle of the wedge surfaces being configured such that self-locking occurs under loading.

3. Mobile crane as claimed in Claim 1 and 2, **characterised in that** the wedge surfaces (11a, 11b, 12a, 12b) which can be moved with respect to each other are integrally formed on at least one transversely-displaceable wedge (13) and on the reverse side of the sliding plates (9b) or of a sliding plate carrier.

4. Mobile crane as claimed in Claim 3, **characterised in that** each displaceable wedge (13a, 13b) is moved by the actuation of a pressure medium (14).

5. Mobile crane as claimed in Claim 1 to 4, **characterised in that** the pressing force of the sliding plates (9b or A, B, C, D) can be controlled by changing the wedge forces acting on the wedge surfaces (11a, 11b, 12a, 12b).

## Revendications

1. Grue mobile (1) guidée sur rail comprenant un châssis avec un chariot inférieur (2) et un chariot supérieur (8) agencé à pivotement, en commun avec un contrepoids et une flèche sur ledit chariot inférieur, autour d'un axe vertical, ainsi que plusieurs bâtis tournants (4), montés sur le chariot inférieur (2), dans lesquels les essieux des roues (5, 6), roulant sur les rails, sont montés à pivotement dans des cadres de trains de roulement lors d'un déplacement en courbe, les bâtis tournants (4) étant équipés de plaques de glissement (9b) dont les surfaces de glissement sont orientées vers le haut, lesquelles sont associées avec des surfaces de glissement (9a) opposées, prévues sur le chariot inférieur (2), des deux côtés de l'axe longitudinal du véhicule et dans les zones avant et arrière dudit véhicule, un jeu étant prévu entre ces plaques de glissement et les plaques de glissement (9b) prévues sur le bâti tournant (4), de telle manière que, lors du déplacement de la grue mobile (1) sur les rails, les surfaces de glissement reprennent, en cas de besoin, les charges de basculement des chariots inférieur et supérieur, sans perturbation du pivotement des bâtis tournants, en dépendance de la position de pivotement de la flèche (7) autour de son axe de pivotement vertical (15), lors de la mise en oeuvre de la grue mobile (1), plusieurs ou toutes les plaques de glissement (9b) prévues sur les bâtis tournants (4) pouvant être levées ou abaissées et, pour supprimer le jeu (X) indispensable au déplacement sur les rails, peuvent être respectivement pressées contre les surfaces de glissement (9a) prévues sur le chariot inférieur, l'élévation et l'abaissement de chaque plaque de glissement (9b) resp. d'un support de plaques de glissement, étant effectué par l'intermédiaire de surfaces inclinées (11a, 11b, 12a, 12b),
**caractérisée en ce que**
des surfaces inclinées (11a, 11b, 12a, 12b), mobiles à l'encontre les unes des autres, sont formées à partir de pièces en forme de coins (13a, 13b) qui, prévues entre le bâti tournant (4) et le chariot inférieur (2), sont mobiles les unes vers les autres et les unes à l'opposé des autres.

2. Grue mobile selon la revendication 1,
**caractérisée en ce que**
l'élévation et l'abaissement de chaque plaque de glissement (9b) resp. d'un support de plaques de glissement sont effectuées au moyen des surfaces inclinées (11a, 11b, 12a, 12b) mobiles relativement horizontalement les unes à l'encontre des autres, dont l'angle d'inclinaison est calculé de telle manière qu'un blocage automatique se produise sous charge.

3. Grue mobile selon les revendications 1 et 2,
**caractérisée en ce que**
les surfaces inclinées (11a, 11b, 12a, 12b) sont formées sur au moins une pièce en forme de coin (14) mobile transversalement et sur la surface arrière des plaques de glissement (9b) resp. d'un support de plaques de glissement.

4. Grue mobile selon la revendication 3,
**caractérisée en ce que**
le mouvement de chaque pièce en forme de coin (13a, 13b) mobile est effectué par actionnement d'un moyen de pression (14).

5. Grue mobile selon revendications 1 à 4,
**caractérisée en ce que**
la force de pression appliquée des plaques de glissement (9b resp. A, B, C, D) peut être commandée par modification des forces de coin exercées sur les surfaces inclinées (11a, 11b, 12a, 12b).
